# EUROPÄISCHE PATENTSCHRIFT

(11) **EP 0 746 000 B1**
(45) Veröffentlichungstag und Bekanntmachung des Hinweises auf die Patenterteilung: **22.09.1999**
(21) Anmeldenummer: 95108377.3
(22) Anmeldetag: 01.06.1995
(51) Int. Cl.: H01F 27/14

(54) **Trockenhaltung der Isolierung von Transformatoren**
Humidity minimisation in transformer insulation
La minimisation du taux d'humidité dans le système isolant des transformateurs

(43) Veröffentlichungstag der Anmeldung: 04.12.1996
(73) Patentinhaber: Bastian, Jürgen, B-1421 Ophain B.S.I. (BE); Bastian, Anne Isobel, B-1421 Ophain B.S.I. (BE)
(72) Erfinder: Bastian, Jürgen, B-1421 Ophain B.S.I. (BE); Bastian, Anne Isobel, B-1421 Ophain B.S.I. (BE)

(56) Entgegenhaltungen:
- CH-A- 211 184
- CH-A- 296 459
- DE-B- 1 099 072
- US-A- 2 505 581
- MECANIQUE ET ELECTRICITE Bd. 45, 1961, PARIS, Seiten 61 - 69 ENAULT 'Protection et entretien rationnels des transformateurs.'
- BBC Nachrichten; VOL.65, NO.2, 1983, Seiten 49-57:Glaninger:"Silicongefüllte Transformatoren

## Beschreibung

Vorrichtung zur Nutzung der Zyklizität der Belastung nicht atmender Transformatoren zum Zweck der Trockenhaltung des Isoliersystems durch Anordnung eines Gaspolsters, die das hin- und herströmende Gas zwingt, die darin enthaltene Feuchte an eine geeignete Trockenvorrichtung abzugeben, wodurch sich ein Feuchtekonzentrationsgefälle (Feuchteuntersättigungsgefälle) ergibt, das der Feuchteansammlung im Isoliersystem entgegenwirkt.

Nichtatmende elektrische Transformatoren werden häufig mit einem Gaspolster beaufschlagt. Dies geschieht, um die Komprimierbarkeit von Gasen zum Zweck der Druckaufnahme bei der Ausdehnung der Flüssigkeit durch Erwärmung und der Vermeidung starker Unterdrücke bei auskühlungsbedingter Volumenminderung zu nutzen. Gewöhnlich kommt als Gas Stickstoff zur Anwendung. Es hat sich jedoch gezeigt, daß starke tageszeitenzyklische Wechselbelastung des Transformators oft dazu führt, daß über kurz oder lang das Stickstoffpolster zum Luftpolster wird. Daraus wurden gegensätzliche Folgerungen gezogen: Teils kehrte man zum Transformator mit Ausdehnungsgefäß zurück, teils entschloß man sich, unter Verwendung von Stahlblechen, die sich durch hohe elastische Verformbarkeit auszeichnen, für integral befüllte Transformatoren ohne Gaspolster, obwohl bei dieser Bauart die bei Abkühlung entstehenden Unterdrücke notwendigerweise größer sind. Da auf dem Verteiltransformatorenbereich aufgrund der relativ niedrigen Oberspannungen die Beeinträchtigung der Durchschlagfestigkeit als weniger kritisch angesehen wird, hat man sich mit einer der beiden alternativen Kompromißlösungen abgefunden, zumal konstruktive Überlegungen dagegen sprachen, das Stickstoffpolster so großzügig zu bemessen, daß bei Flüssigkeitsabkühlung kein Unterdruck entsteht.

Neben den erwähnten Alternativen sind auch Hybridlösungen mit verschiedenen Anordnungen von Membranen eingesetzt worden. Die verschiedenen Spielarten haben gemeinsam, daß sie den Sauerstoff-Zugang auszuschließen oder zumindest zu reduzieren versuchen. Gegenwart von Sauerstoff im dielektrischen System ist immer nachteilig; auch wenn die verwendete Flüssigkeit nur wenig von der Gegenwart von Sauerstoff beeinflußt wird, steht die schnellere Alterung der Zellulose außer Frage. (IEEE Trans. Electr. Insul., Vol E1-13 No 5, October 1978)

Bei der Beaufschlagung mit Stickstoff nimmt man in Kauf, daß die Flüssigkeit mit Stickstoff gesättigt ist. Außer im Höchstspannungsbereich neigt man dazu, die Frage zu verneinen, ob die Sättigung der Flüssigkeit mit Stickstoff die Durchschlagfestigkeit dadurch beeinträchtigen könnte, daß Mikrobläschenbildung bei Abkühlung auftritt.

Eine Vorrichtung gemäß Oberbegriff des Anspruchs 1 ist bekannt aus Méchanique et Electricité, Bd.45, April 1961, Paris) Seiten 61-69: Enault: "Protection et entretien rationnels des transformateurs" mit deren Hilfe ein in einem oder mehreren Ballons untergebrachtes Stickstoffpolster zur Überdeckung des im Ausdehnungsgefäß befindlichen Öls einen Betrieb ohne Unterdruck ermöglicht und durch die Anordnung eines Gastrockners zwischen Ausdehnungsgefäß und Ballons ausnahmsweise eingedrungene Luftfeuchte gebunden und das Gaspolster trocken gehalten wird.

Aufgabe der Erfindung ist die Trockenhaltung weiter zu verbessern. Dies wird erreicht mit einer Vorrichtung, gemäß Anspruch 1.

Die thermische Belastung des Transformators, insbesondere des Aktivteils, bewirkt Alterung der Zellulose, wobei neben anderen Zersetzungsprodukten auch Wasser gebildet wird. Dieses ist im dielektrischen System grundsätzlich unerwünscht, da es sich nachteilig auf die dielektrischen Eigenschaften des Gesamtsystems auswirkt. Das jeweilige Gleichgewicht zwischen Isolierflüssigkeit und flächigem Isolierstoff wird von der Hygroskopizität der Flüssigkeit mitbestimmt. Die nach IEC 1100 als K-Flüssigkeiten mit einem Brennpunkt von >300°C eingestuften Flüssigkeiten Polydimethylsiloxan 50mm²·sec⁻¹ und Pentaerythrit-Tetraester zeichnen sich gegenüber herkömmlichen Ölen durch höhere Hygroskopizität einerseits, andererseits jedoch sehr geringe Beeinträchtigung der Durchschlagfestigkeit bei Wasseraufnahme aus. Gegenüber Mineralöl ist diese Unempfindlichkeit sehr viel höher. Auch unter der Annahme, Zellulosealterungsfeuchte könne nicht zu Schäden führen, besteht kein Anlaß, sie nicht aus dem Isoliersystem zu entfernen.

Gegenstand der vorliegenden Erfindung ist die Nutzung der Möglichkeit der Wasserabführung und -bindung - gleichgültig ob dieses Wasser aus der Atmosphäre stammt und seinen Ursprung in starken Unterdrücken und gegen Gas undichten Dichtungen hat oder zwangsweise bei der Zellulosealterung anfällt - durch konstruktive Nutzung der Schaffung eines Untersättigungsgefälles vom extrem trockenen Stickstoffpolster zur Flüssigkeit bzw. zum flächigen Isolierstoff und die Nutzung der Tatsache, daß sich die meisten Transformatoren durch zyklische - gewöhnlich tageszeitenzyklische - Lastspiele auszeichnen.

Das Konstruktionsziel verfolgt bei Transformatoren, die Zellulose enthalten, also den Zweck, die Belastungszyklizität für die Trocknung nicht nur ausnahmsweise angesaugter atmosphärischer Feuchte einzusetzen sondern auch für die Unschädlichmachung der Feuchte, die ihren Ursprung in der Zellulosealterung hat.

Das Konstruktionsziel wird durch bisher nicht realisierte gleichzeitige Nutzung mehrerer Umstände verwirklicht.

Die meisten Verteiltransformatoren, aber auch viele Leistungstransformatoren, weisen eine ausgeprägte Zyklizität der Belastung auf. Die Dimensionierung des Stickstoffpolsters bestimmt die Höhe der dabei entstehenden Über- und Unterdrücke. Dabei geht das Gas, temperaturabhängig, bei Druckerhöhung langsam in Lösung und tritt bei Druckminderung wieder aus. Letzterer Vorgang verläuft rascher als ersterer.

Wird bei Unterdruck wiederholt Luft angesaugt, kommt es zur Aufnahme von Luftfeuchte bis zum Sättigungsgrad der Flüssigkeit, die insbesondere bei Abkühlung die Feuchte teilweise auf dem flächigen Isolierstoff ablädt. Die jeweils herrschende Wasseraufnahmefähigkeit des Gases, der Isolierflüssigkeit und der Zellulose hängt von der Hygroskopizität dieser drei Elemente bei den jeweiligen Bedingungen ab.

Die Tatsache, daß das Gas in der beschriebenen Anordnung, wie in der Schemazeichnung dargestellt, über einen Gastrockner, z.B. mit Silicagel als Feuchtefalle, hin- und hergeleitet wird, je nachdem, ob sich die Flüssigkeit ausdehnt oder zusammenzieht, wird dazu ausgenutzt, das Gas in einem extrem trockenen Zustand zu halten, um dadurch die mit dem extrem trockenen Gas in Berührung stehende Flüssigkeit ebenfalls trocken zu halten und damit wiederum die Feststoffisolierung zu trocknen bzw. die thermisch bedingte Alterung der Zellulose und/oder deren Folgen abzuschwächen, und insbesondere, durch mangelnde Dichtigkeit eingedrungene, atmosphärische Feuchte frühzeitig und fortwährend der Flüssigkeit zu entziehen.

Bei Anordnung einer Kapillare als Durchflußminderer in der Verbindungsleitung zwischen Transformator und Zwischengefäß (in der Schemazeichnung als V1 gekennzeichnet) ist die Öffnung der Kapillare so zu bemessen, daß weder Verstopfungen, noch Druckaufbau entstehen können. Dies geschieht durch Wahl eines Mindestdurchmessers von 1mm und durch proportionale Anpassung des Kapillarendurchmessers an das Flüssigkeitsvolumen des Transformators.

Wenn der Gastrockner so gestaltet wird, daß, bei Verwendung von Silicagel als Feuchtefalle, der Silicagelinhalt sichtbar ist, ist dieser durchaus geeignet, Undichtigkeiten des Systems sichtbar zu machen. Die sehr geringe Feuchtemenge aus der Zellulosealterung ist, bei entsprechender Silicagel-Füllmenge, nicht in der Lage, eine merkliche Verfärbung von bläulich nach rosa zu bewirken. Eine solche Verfärbung wird jedoch bei starker Luftfeuchteaufnahme bald eintreten.

## Patentansprüche

1. Vorrichtung zur Trockenhaltung eines elektrischen Isoliersystems aus Isolierflüssigkeit und imprägnierfähigem Feststoff in einem elektrischen Gerät, das sich durch Gasbeaufschlagung und durch Zyklizität der Belastung auszeichnet, und dessen Belastungsspiele zu einer Vergrößerung und Verkleinerung des Flüssigkeitsvolumens bei entsprechender Verkleinerung und Vergrößerung des Gasvolumens und einer dadurch verursachten Druckbelastung und Druckentlastung führen, wobei die Vorrichtung die zyklischen Bewegungen von Gas und Flüssigkeit zur Trockenhaltung des Isoliersystems nutzbar macht, dadurch gekennzeichnet, daß durch Verwendung einer hygroskopischen Isolierflüssigkeit der nach IEC 1100 mit "K" gekennzeichneten Klasse, entweder Pentaerythrit-Tetraester oder Polydimethylsiloxan 50mm²·sec⁻¹, und deren stetige Trockenhaltung ein Untersättigungsgefälle zum imprägnierfähigen Feststoff, insbesondere Zellulose, geschaffen wird, das die Trockenhaltung des gesamten Isoliersystems gewährleistet.

2. Vorrichtung nach Anspruch 1, dadurch gekennzeichnet, daß durch die Anordnung und Aufstellung des Stickstoff-Druckkompensationsgefäßes (in der Schemazeichnung als V2 gekennzeichnet) gewährleistet wird, daß nicht, etwa durch Sonneneinstrahlung, gleichzeitig zur Ausdehnung der Flüssigkeit, eine Ausdehnung des Gases stattfindet.

3. Vorrichtung nach Anspruch 1, dadurch gekennzeichnet, daß das Gasausgleichsgefäß, bzw. Druckkompensationsgefäß (V2), an einem Ort angeordnet wird, der seiner Funktion besser entspricht als eine Anordnung in unmittelbarer Nähe des elektrischen Geräts, z.B. unter dem Dach einer Werkhalle, unter einer Hochbühne usw.

4. Vorrichtung nach Anspruch 1, dadurch gekennzeichnet, daß in der Verbindungsleitung zwischen Transformator und Zwischengefäß (V1) eine Durchflußdrosselung vorgesehen wird, die zwar die Flüssigkeit in beiden Fließrichtungen fließen läßt, jedoch das in einer Zeiteinheit durchfließende Volumen drosseln kann, so daß bei plötzlicher Spaltgasentstehung im Transformator der dadurch bewirkte Druckanstieg leichter gemessen und ein Fehler leichter detektiert werden kann.

5. Vorrichtung nach Anspruch 1, dadurch gekennzeichnet, daß der Gastrockner so gestaltet wird, daß, bei Verwendung von Silicagel als Feuchtefalle, der Silicagelinhalt sichtbar ist und seine Farbveränderung Luftfeuchteaufnahme und damit eine Undichtigkeit im System anzeigt.

## Claims

1. Device to keep an insulating system in an electric appliance dry, such system consisting of an insulating liquid and an impregnatable solid insulating material, the electrical appliance incorporating a gas blanket and being subjected to cyclic load patterns causing expansion of the liquid and commensurate compression of the gas volume, the cyclic load changes causing cyclic gas movements thereby drying the insulation system, the device being characterized by its capability to use the cyclic movements of liquid and gas for the purpose of creating and maintaining a humidity desaturation gradient between the gas and the impregnatable solid, cellulose material in particular, the desaturation gradient being achieved by the use of a hygroscopic liquid such as tetraester of pentaerythritol or polydimethylsiloxane 50mm²·sec⁻¹, both classed K in the standard IEC 61100.

2. Device as described in claim 1, further characterized by the fact that the nitrogen-filled compensation vessel (shown as V2 in the drawing) is installed in a position that will prevent simultaneous expansion of liquid and gas, e.g. sun radiation.

3. Device as described in claim 1, further characterized by the fact that the compensation vessel (V2) is installed in a place better suited to its function than would be its installation in the immediate vicinity of the transformer, e.g. under the roof, underneath a platform etc.

4. Device as described in claim 1, further characterized by the placing of a capillary flow restrictor in the connection between transformer and buffer vessel (V1), the arrangement allowing the flow of the liquid in both directions, with the restrictor facilitating the detection of a sudden pressure increase due to a fault current.

5. Device as described in claim 1, further characterized by the use of a gas drier with silica gel as a dessicant placed in an easily visible position, any ingress of humidity changing the colour of the silica gel, thereby indicating a leak in the system.

## Revendications

1. Dispositif pour le séchage d'un système électrique composé d'un liquide et d'un solide imprégné dans un appareil électrique, la cyclicité de la dilatation et de la contraction du liquide, et celle de 1' augmentation et de la diminution de la pression, et celle de la diminution et de l'augmentation du volume de gaz produisant un déséquilibre de désaturation pendant chaque cycle de charge, ledit dispositif étant caractérisé en ce qu'un séchage en continu du système isolant entier par le déséquilibre de désaturation soit rendu possible par l'utilisation d'un liquide hygroscopique de la classe "K" selon la norme CEI 1100, soit un tétraester de pentaérythritol, soit un polydiméthylesiloxane 50mm²•sec⁻¹, en combinaison avec un solide pouvant être imprégné, plus particulièrement un matériel cellulosique.

2. Dispositif selon revendication 1 caractérisé en plus par un choix de placement du vase de compensation (V2 dans le schéma) excluant le risque de surpression inadmissible causée par des facteurs extérieurs au système (par exemple ensoleillement).

3. Dispositif selon revendication 1, caracterisé par le choix d'emplacement du vase de compensation (V2) dans un endroit mieux adapté à sa fonction (par exemple dans un endroit éloigné du transformateur).

4. Dispositif selon revendication 1, caracterisé par le placement d'un tube capillaire entre le transformateur et le vase intermédiare (V1) qui permet le passage du liquide, facilitant ainsi la surveillance de l'état du transformateur par une sonde de pression pouvant indiquer une montée anormale en pression.

5. Dispositif selon revendication 1, caracterisé par l'agencement du dessiccateur permettant une bonne visibilité du contenu en gel de silice, tout changement de couleur indiquant un manque d'étanchéité du système.
